# EUROPÄISCHE PATENTSCHRIFT

(11) **EP 0 442 990 B1**
(45) Veröffentlichungstag und Bekanntmachung des Hinweises auf die Patenterteilung: **24.11.1993**
(21) Anmeldenummer: 90912765.6
(22) Anmeldetag: 07.09.1990
(51) Int. Cl.: H01B 7/00, H01B 7/18

(54) **ELEKTRISCHE LEITUNG MIT ZUGFESTEM ELEMENT**
ELECTRIC CABLE WITH TRACTION-RESISTANT ELEMENT
CONDUCTEUR ELECTRIQUE A ELEMENT RESISTANT A LA TRACTION

(30) Priorität: 12.09.1989 DE 3930496
(43) Veröffentlichungstag der Anmeldung: 28.08.1991
(73) Patentinhaber: Kabelwerke Reinshagen GmbH, D-42369 Wuppertal (DE)
(72) Erfinder: DIEGMANN, Wolfgang, D-5600 Wuppertal 1 (DE)
(74) Vertreter: Priebisch, Rüdiger
(86) Internationale Anmeldenummer: DE9000686
(87) Internationale Veröffentlichungsnummer: WO9104563

(56) Entgegenhaltungen:
- EP-A- 0 287 517
- DE-A- 3 330 096
- US-A- 2 325 549

## Beschreibung

Die Erfindung betrifft eine elektrische Leitung mit einer Isolierung, mit einem mehrdrähtigen, zu einer Litze oder einem Seil geformten Leiter aus Metall und mit einem zentral im Leiter angeordneten, zugfesten, faserförmigen Element.

Elektrische Leitungen der vorgenannten Art sind bekannt. So zeigt die DE 25 19 687 A 1 ein Verfahren zur Herstellung eines Litzenleiters für elektrische Netzanschlußleitungen und dergleichen, bei dem beim Verseilen der Einzeldrähte zentral ein dünner Faden aus Glasseidenzwirn mit verlitzt wird. Bei derartigen Leitungen bestehen die Litzenleiter aus etwa 30 bis 60 Einzelleitern, die miteinander verwürgt werden. Der zentral eingeführte Glasfaden erhöht insbesondere die Zugfestigkeit der Litzen, ohne ihren Querschnitt merklich zu vergrößern, da er beim Verlitzen in die Hohlräume (Zwickel) zwischen den Einzelleitern eingebettet wird.

Ein solcher zentraler Glasfaden läßt sich bei der Verarbeitung auf Schneidemaschinen sehr leicht herausziehen und führt dann zu Störungen im Arbeitsablauf. Des weiteren ist die Einbettung zwischen vielen Einzelleitern nicht von Dauer, wenn die fertige Leitung beim Gebrauch oft gebogen wird. Dann kann der mitverwürgte Glasfaden leicht aus dem Litzenverband austreten und zerbrechen. Darüber hinaus bilden sich beim Anschluß an Kontaktteile störende isolierende Zwischenschichten im Kontaktbereich.

Die DE 28 24 521 A 1 lehrt den Fachmann, bei einem Zwillings-Fernmeldekabel eine Zugentlastung aus mindestens zwei symmetrisch angeordneten Tragorganen aus hochfesten Fasern, z.B. aus Graphitfasern, anzuordnen. Der Aufbau der Verstärkungsfasern ist offengelassen.

Die DE 24 33 099 A 1 lehrt, daß hochfeste Kunststoff-Fasern von einer elastischen Hülle umgeben oder mit einem elastischen Material durchtränkt bzw. imprägniert sein können.

Die DE 33 30 096 C 2 lehrt, daß ein Kabel mit insbesondere konzentrisch um den.Leiter angeordneten Zugentlastungselementen versehen ist, die mit einem Quellpulver oder dergleichen gefüllt sind. Diese Entgegenhaltung betrifft nur spezielle Ausführungen der Erfindung.

Aus der EP 0287 515 A2 ist eine elektrische Leitung nach der Präambel des Patentanspruchs 1 bekannt. Sie umfaßt eine Isolierung mit einem mehrdrähtigen, zu einer Litze oder einem Seil geformten Leiter aus Metall und ein zentral im Leiter angeformtes, zugfestes, faserförmiges Tragelement aus einem Bündel von Karbonfaserfilamenten, die mit einem hochmolekularen, vernetzten Harz fest miteinander verbunden sind. Durch die Tränkung und feste Verbindung mit dem hochmolekularen, vernetzten Polymerharz wird die Dehnbarkeit des Tragelements verringert und die Bruchkraft erhöht. Jedoch muß dabei eine Verringerung der Flexibilität des Tragelements und damit der elektrischen Leitung in Kauf genommen werden.

Der Erfindung liegt die Aufgabe zugrunde, eine elektrische Leitung zu schaffen, die bei kleinem Querschnitt einer extremen Zugbelastung standhält, leicht herzustellen und weiterzuverarbeiten ist. Des weiteren soll sie - falls gewünscht - in einfacher und dauerhafter Weise längswas- serdicht ausgebildet werden können.

Diese Aufgabe wird erfindungsgemäß dadurch gelöst, daß das faserförmige Element aus einem Bündel von Karbonfasern-Filamenten (Kohlenstoff-Fasern) nach Patentanspruch 1 gebildet ist. Vorteilhafte Ausgestaltungen der Erfindung sind in den weiteren Ansprüchen gekennzeichnet.

Bei der Aufteilung des Bündels in mindestens 800, je nach Ausführungsfall aber auch 1 000 bis 12 000 Einzelfilamenten mit einem Durchmesser von max. 0,007 Millimeter kann sich die Karbonfaser optimal im Innenzwickel verteilen und alle Hohlräume ausfüllen. Höchste Zugkräfte werden aufgenommen, wenn das Bündel keinerlei Drehung aufweist. Zur besseren Verarbeitbarkeit des Bündels können die Karbonfaserfilamente zu einem Garn mit einer Drehung bis zu 20 d/m (Drehungen pro Meter) geformt sein. Zum gleichen Zweck ist das Bündel mit einer Schlichte, z. B. auf Polymer-Basis, versehen, welche die Einzelfilamente zusammenhält, insbesondere an ihren Berührungspunkten oder -linien miteinander verklebt. Eine solche Schlichte kann schon vom Hersteller des Bündels aufgebracht sein. In einfachster Ausführung ist der Leiter aus einer ringförmigen Lage aus mindestens 6 Einzeldrähten oder dergleichen aufgebaut, die das Bündel mit radialem Druck umschließen, so daß der Innenzwickel vollkommen von den Einzelfilamenten des Bündels ausgefüllt ist.

Über der Lage aus Einzeldrähten können auch weitere Drähte oder andere Leitungsbauelemente aufgebracht sein. Bei erhöhten Anforderungen an die Leitung kann das Bündel mit einem flüssigen, pastenförmigen oder pulverigen Material gefüllt sein. Ein derartiges Füllmittel vermindert stark die Reibung zwischen den einzelnen Filamenten, wirkt sich demnach positiv auf die Flexibilität der Leitung und auf die Haltbarkeit der Filamente bei Biegebelastungen aus. Es können dabei Füllmittel verwendet werden, die zudem eine Längsabdichtung der Leitung bewirken, indem sie bei Zutritt von Wasser oder einer anderen beliebigen Flüssigkeit durch Quellen, Schäumen oder eine andere Reaktion eine Sperre für die Flüssigkeit bilden. Derartige Füllmittel gibt es auf der Basis von Vaseline, Petrojelly, Silikone, Zellulose und anderen Materialien. Ein Verfahren zur Herstellung einer Leitung nach der Erfindung sieht vor, daß mindestens eine Lage von Drähten um ein zentrales Bündel aus Karbonfaserfilamenten verlitzt oder verseilt wird, daß die inneren Drähte eng um das Bündel anliegen und das eine Isolierung um die Drähte angeordnet wird. Dabei können zwischen der Drahtlage und der Isolierung noch weitere Drahtlagen oder andere Leitungsbauelemente, z. B. zur Bewehrung, Abschirmung und dergleichen, eingebracht werden.

Zur Herstellung einer gefüllten Leitung werden die Verfahrensschritte nach Patentanspruch 6 vorgesehen. Dabei kann die Füllung des Bündels nach Patentanspruch 7 erfolgen. Falls weitere Leitungselemente eingebracht werden, müßten diese entweder hohlraumfrei sein oder ebenfalls mit einer entsprechenden Füllmasse versehen werden.

Dabei empfiehlt es sich, daß das Bündel unmittelbar vor dem Aufbringen der (ersten) Lage von Drähten durch eine Füllvorrichtung geführt wird, in der das Bündel mit dem Füllmittel getränkt wird.

Die Erfindung schafft eine elektrische Leitung, die extrem dünn ausgebildet werden kann, bzw. extremen Zugbelastungen standhält. Sie ist wirtschaftlich herstellbar, störungslos weiterzubearbeiten und kann längswasserdicht und biegefest ausgebildet werden. Weitere Vorteile ergeben sich aus der nachfolgenden Beispielsbeschreibung.

In der Zeichnung ist ein Ausführungsbeispiel der Erfindung dargestellt, das im nachfolgenden näher beschrieben wird. Dabei wird die erfindungsgemäße Leitung mit einer herkömmlichen Leitung mit gleicher Zugfestigkeit verglichen.

Figur 1 zeigt eine herkömmliche elektrische Leitung im Querschnitt.

Figur 2 zeigt eine erfindungsgemäße elektrische Leitung im Querschnitt.

Figur 3 zeigt einen Ausschnitt aus dem zentralen, faserförmigen Element mit 3 Einzelfilamenten.

In Figur 1 ist eine elektrische Leitung 1 gezeigt, die aus einer verseilten Kupferlitze 2 mit dem Aufbau 1 + 6 + 12 Drähten 3 mit dem Durchmesser 0,18 mm und einer Isolierung 4 aus Polyvinylchlorid besteht. Der Durchmesser der Leitung beträgt 1,5 mm, deren Querschnittsfläche ist 1,77 mm² . Die Leiterquerschnittsfläche beträgt 0,5 mm², die Reißkraft beträgt ca. 130 Newton.

Es gibt Anwendungsfälle, bei denen ein solcher Leiterquerschnitt lediglich aus Gründen der Zugbeanspruchung und/oder der Flexibilität gewählt wurde. Für die elektrische Übertragung würde ein viel geringerer Leiterquerschnitt ausreichen.

Figur 2 zeigt eine elektrische Leitung 10, die aus einem zentralen Karbonfaserbündel 11 mit ca. 0,2 mm Durchmesser, das aus ca. 1 000 Einzelfilamenten 12 mit einem Durchmesser von ca. 7 000stel Millimeter besteht. Die Einzelfilamente 12 weisen eine Schlichte 13 auf Polymerbasis auf, welche die Einzelfilamente 12 aneinander haften läßt, sowie ca. 7 d/m (Drehungen pro m) auf.

Das Bündel 11 ist von einer Lage 14 aus sechs Kupferdrähten 15 umgeben. Die Kupferdrähte 15 haben einen Durchmesser von ca. 0,2 mm, so daß sich eine Leiterquerschnittsfläche von ca. 0,2 mm² ergibt. Alle Hohlräume innerhalb der Lage 14 der Drähte 15 und zwischen den Einzelfilamenten 13 des Bündels 11 sind von einem Füllmittel 16 auf der Basis von Vaseline ausgefüllt.

Die Lage 14 der Kupferdrähte 12 ist von einer Isolierung 17 aus Polyvinylchlorid umgeben, welche die Außenzwickel 18 vollkommen ausfüllt. Der Durchmesser der Leitung 10 beträgt 1,19 mm, deren Querschnittsfläche 1,11 mm². Die Reißkraft beträgt 120 Newton.

Die neue Leitung zeigt demnach bei etwa gleicher Reißkraft eine Verminderung des Durchmessers um 21 % und der Querschnittsfläche um 38 %. Dieses sind Werte, die bei speziellen Anwendungsfällen, bei denen es auf Raum- oder Gewichtseinsparung ankommt, einen bedeutenden Vorteil darstellen. Die neue Leitung läßt sich problemlos weiterverarbeiten, da die zentrale Karbonfaser nicht stört. Schneiden, Abisolieren, Crimpen, Schweißen und Löten sind weiterhin ohne Beeinträchtigung möglich, so daß diese Leitung besonders für die Herstellung von Kabelsätzen jeder Art geeignet ist.

Zur Herstellung der Leitung 10 werden die sechs Kupferdrähte 15 und das Karbonfaserbündel 11 einer Verseilvorrichtung zugeführt. Vor dem Verseilpunkt wird das Bündel 11 in einer Stopfvorrichtung mit einer Füllmasse 16 gefüllt und beschichtet. In der Verseilvorrichtung werden die Drähte 15 um das zentral einlaufende Bündel 11 verseilt. Die Schlaglänge beträgt ca. 15 mm. Dabei werden die Einzelfilamente 12 des Bündels 11 von den Drähten 15 radial zusammengedrückt, so daß alle Innenzwickel bzw. der ganze von den Drähten 15 eingeschlossene Raum von dem Bündel 11, d. h. von den Einzelfilamenten 12 und dem Füllmittel 16 ausgefüllt ist. Danach wird das erzeugte Verseilgebilde durch einen Extruder geführt und unter radialem Druck mit einer Kunststoffisolierung 17, wie PVC, beschichtet. Dabei füllt das Isoliermaterial alle Außenzwickel 18 hohlraumfrei aus.

Das beschriebene Ausführungsbeispiel zeigt nur einen einfachen Anwendungsfall der Erfindung. Die Erfindung ist auch anwendbar bei mehradrigen, runden oder flachen Leitungen, die unterschiedlichsten Zwecken dienen können, z. B. zur Energie- oder Nachrichtenübertragung, zu Steuer- oder Meßzwecken.

Da Karbonfasern elektrisch leitfähig sind, können sich in anzuschließenden Kontaktteilen keine störenden Isolierschichten ausbilden, wie dies bei anderen, nichtmetallischen Verstärkungsfasern der Fall ist.

## Patentansprüche

1. Elektrische Leitung (10) mit-einer Isolierung (17), mit einem mehrdrähtigen, zu einer Litze oder einem Seil geformten Leiter (14) aus Metall und einem zentral im Leiter (14) angeordneten, zugfesten, faserförmigen Element (11) aus einem Bündel von Karbonfaserfilamenten (12), die mit einem Polymer versehen sind, das die Einzelfilamente zusammenhält, wobei die Karbonfaserfilamente parallel verlaufen oder Drehungen aufweisen,
dadurch gekennzeichnet, daß
a) das Bündel aus mindestens 800 Karbonfaserfilamenten (12) besteht, die je einen Durchmesser von 0,007 Millimeter oder weniger aufweisen,
b) die Karbonfaserfilamente (12) des Bündels (11) eine Drehung von 0 bis 20 Drehungen pro Meter aufweisen und
c) das Polymer eine Schlichte (13) ist.

2. Leitung nach Anspruch 1, deren Leiter (14) eine ringförmige Lage aus mindestens sechs Einzeldrähten (15), - litzen oder -seilen aufweist, dadurch gekennzeichnet, daß die Einzeldrähte (15) das Bündel (11) ringsum mit radialem Druck umschließen.

3. Leitung nach Anspruch 1 oder 2, dadurch gekennzeichnet, daß das Bündel (11) mit einem flüssigen, pastenförmigen oder pulverigen Material (16) gefüllt ist.

4. Leitung nach Anspruch 3, dadurch gekennzeichnet, daß das Füllmittel (16) bei Zutritt von Flüssigkeit durch Quellen, Schäumen oder eine andere Reaktion eine Sperre bildet.

5. Verfahren zur Herstellung einer Leitung nach Anspruch 1 oder 2, dadurch gekennzeichnet, daß mindestens eine Lage (14) von Drähten (15) so um ein zentrales Bündel (11) aus Karbonfaserfilamenten (12) verlitzt oder verseilt wird, daß die inneren Drähte (15) eng um das Bündel (11) anliegen, und daß eine Isolierung (17) um die Drähte (15) angeordnet wird.

6. Verfahren zur Herstellung einer Leitung nach Anspruch 3 oder 4, dadurch gekennzeichnet, daß mindestens eine Lage (14) von Drähten (15) so um ein mit Füllmittel (16) versehenes Bündel (11) aus Karbonfaserfilamenten (12) verlitzt oder verseilt wird, daß die inneren Drähte (15) eng an dem Bündel (11) anliegen, und daß eine Isolierung (17) unter radialem Druck so um die Drähte aufgebracht wird, daß alle Außenzwickel (18) der Drähte (15) ausgefüllt sind.

7. Verfahren nach Anspruch 6, dadurch gekennzeichnet, daß das Bündel (11) unmittelbar vor dem Aufbringen der inneren Drähte (15) durch eine Füllvorrichtung geführt wird, in der das Bündel (11) mit dem Füllmittel (16) getränkt und beschichtet wird.

## Claims

1. An electric line (10) having insulation (17), having a multiple-wire conductor (14) made of metal and formed into a stranded wire or a cable, and having an element (11) which is arranged in the centre of the conductor (14), is tension-proof, is fibriform and is made up of a bundle of carbon fibre filaments (12) provided with a polymer which keeps the individual filaments together, the carbon fibre filaments running parallel or being twisted, characterised in that
a) the bundle is composed of at least 800 carbon fibre filaments (12) each having a diameter of 0.007 millimetres or less,
b) the carbon fibre filaments (12) of the bundle (11) have between 0 and 20 twists per metre and
c) the polymer is a size (13).

2. A line in accordance with Claim 1, the conductor (14) of this line having an annular layer of at least six individual wires (15), individual stranded wires or individual cables, characterised in that the individual wires (15) surround the bundle (11) and exert radial pressure.

3. A line in accordance with Claim 1 or 2, characterised in that the bundle (11) is filled with a liquid, pasty or pulverulent material (16).

4. A line in accordance with Claim 3, characterised in that upon entry of liquid the filler (16) forms a barrier by swelling, expanding or another reaction.

5. A process for the manufacture of a line in accordance with Claim 1 or 2, characterised in that at least one layer (14) of wires (15) is stranded or twisted in such a manner around a central bundle (11) of carbon fibre filaments (12) that the inner wires (15) fit closely around the bundle (11), and in that insulation (17) is arranged around the wires (15).

6. A process for the manufacture of a line in accordance with Claim 3 or 4, characterised in that at least one layer (14) of wires (15) is stranded or twisted in such a manner around a bundle (11) of carbon fibre filaments (12) which is provided with filler (16) that the inner wires (15) are in close contact with the bundle (11), and in that insulation (17) is applied - under radial pressure - around the wires in such a manner that all outer interstices (18) of the wires (15) are filled.

7. A process in accordance with Claim 6, characterised in that the bundle (11) is - immediately before application of the inner wires (15) - fed through a filling device in which the bundle (11) is impregnated and coated with the filler (16).

## Revendications

1. Conducteur électrique (10) comprenant une isolation (17), un brin conducteur métallique (14) à plusieurs fils, conformé en un toron ou en un câble, et un élément fibreux (11) résistant à la traction, disposé centralement dans le brin conducteur (14) et constitué d'un faisceau de filaments (12) en fibres de carbone qui sont munis d'un polymére assurant la cohésion des filaments individuels, les filaments en fibre de carbone s'étendant parallèlement ou comportant des torsions,
caractérisé par le fait que
a) le faisceau se compose d'au moins 800 filaments (12) en fibres de carbone, qui présentent chacun un diamètre de 0,007 millimètre ou moins,
b) les filaments (12) en fibres de carbone du faisceau (11) présentent une torsion de 0 à 20 torsions par mètre, et
c) le polymère est un parement d'encollage (13).

2. Conducteur selon la revendication 1, dont le brin conducteur (14) présente une couche annulaire comprenant au moins six fils métalliques (15), torons ou câbles individuels, caractérisé par le fait que les fils métalliques individuels (15) entourent circonférentiellement le faisceau (11) avec pression radiale.

3. Conducteur selon la revendication 1 ou 2, caractérisé par le fait que le faisceau (11) est comblé par un matériau (16) fluide, pâteux ou pulvérulent.

4. Conducteur selon la revendication 3, caractérisé par le fait que, lors d'un afflux de liquide, l'agent de comblement (16) forme un barrage par gonflement, par moussage ou par une autre réaction.

5. Procédé de fabrication d'un conducteur selon la revendication 1 ou 2, caractérisé par le fait qu'au moins une couche (14) de fils métalliques (15) est toronnée ou câblée autour d'un faisceau central (11) de filaments (12) en fibres de carbone, de telle sorte que les fils métalliques (15) internes soient intimement appliqués autour du faisceau (11) ; et par le fait qu'une isolation (17) est disposée autour des fils métalliques (15).

6. Procédé de fabrication d'un conducteur selon la revendication 3 ou 4, caractérisé par le fait qu'au moins une couche (14) de fils métalliques (15) est toronnée ou câblée autour d'un faisceau (11) de filaments (12) en fibres de carbone, muni d'un agent de comblement (16), de telle sorte que les fils métalliques (15) internes soient intimement appliqués sur le faisceau (11) ; et par le fait qu'une isolation (17) est déposée autour des fils métalliques, avec pression radiale, de telle sorte que tous les espaces interstitiels extérieurs (18) des fils métalliques (15) soient comblés.

7. Procédé selon la revendication 6, caractérisé par le fait que le faisceau (11) est acheminé, directement avant la mise en place des fils métalliques (15) internes, à travers un dispositif de comblement dans lequel le faisceau (11) est imprégné et revêtu par l'agent de comblement (16).
